# EUROPÄISCHE PATENTSCHRIFT

(11) **EP 1 087 861 B1**
(45) Veröffentlichungstag und Bekanntmachung des Hinweises auf die Patenterteilung: **04.09.2002**
(21) Anmeldenummer: 99929177.6
(22) Anmeldetag: 11.06.1999
(51) Int. Cl.: B25H 3/00

(54) **AUFBEWAHRUNGSVORRICHTUNG FÜR SCHRAUBWERKZEUGE**
DEVICE FOR STORING SCREW TOOLS
DISPOSITIF DE RANGEMENT POUR OUTILS DE VISSAGE

(30) Priorität: 18.06.1998 DE 29810926 U
(43) Veröffentlichungstag der Anmeldung: 04.04.2001
(73) Patentinhaber: WERA WERK HERMANN WERNER GmbH & Co. KG, D-42349 Wuppertal (DE)
(72) Erfinder: STRAUCH, Martin, D-42349 Wuppertal (DE)
(74) Vertreter: Grundmann, Dirk, Dr.
(86) Internationale Anmeldenummer: EP9904027
(87) Internationale Veröffentlichungsnummer: WO99065651

(56) Entgegenhaltungen:
- DE-A- 2 830 616
- DE-A- 3 444 585
- DE-A- 3 506 415
- DE-U- 8 800 926
- US-A- 3 405 377
- US-A- 5 080 230
- US-A- 5 765 454

## Beschreibung

Die Erfindung betrifft eine Aufbewahrungsvorrichtung gemäß dem Oberbegriff des Anspruchs 1 bzw. 2.

Eine Aufbewahrungsvorrichtung mit den Merkmalen des Oberbegriffs des Anspruchs 1 bzw.2 ist z.B. aus der DE-A-2830616 bekannt.

Derartige Aufbewahrungsvorrichtungen sind auf dem Markt bekannt. Sie dienen insbesondere zur Aufnahme winkelförmig gestalteter Innensechskantschlüssel. In manchen Fällen kann es erwünscht sein, daß die Schraubwerkzeuge an ihrem Arbeitsende magnetisch sind, um bspw. eine Schraube vor dem Einschrauben mittels des Schraubwerkzeuges zu halten. Es gibt jedoch auch Schraubfälle, wo ein Magnetismus unerwünscht ist.

Eine Vorrichtung zum Magnetisieren von Werkzeugen zeigt die DE-A-34 44 585.

Die DE-U-88 00 926 zeigt eine Vorrichtung zum Magnetisieren und Entmagnetisieren von Werkzeugen mit mehreren Magneten.

Das US-Patent 3,405,377 zeigt ebenso wie das US-Patent 5,080,230 eine Vorrichtung zum Aufbewahren von Werkzeugen, wobei die Werkzeuge mittels Magneten in zugehörigen Aufnahmetaschen gehalten werden.

Dem Gegenstand der Erfindung liegt die Aufgabe zugrunde, eine gattungsgemäße Aufbewahrungsvorrichtung bei einfachem Aufbau von erhöhtem Gebrauchswert zu schaffen.

Gelöst wird die Aufgabe durch die in den Ansprüchen 1 und 2 angegebene Erfindung.

Die abhängigen Ansprüche 3-15 stellen vorteilhafte Weiterbildungen dar.

Zufolge derartiger Ausgestaltung ist eine Aufbewahrungsvorrichtung der in Rede stehenden Art von erhöhtem Gebrauchswert angegeben. Die Aufbewahrungsvorrichtung enthält nun eine integrierte Magnetisierungs- und Entmagnetisierungsstelle mit einer Führung. In vorteilhafter Weise liegen die Aufnahmeöffnungen zwischen Magnetisier- und Entmagnetisierstelle. Die in den Aufnahmeöffnungen eingesteckten Innensechskantschlüssel bilden einen Abschirmungs-Block, der die beiden, den Extrempositionen des Klips zugeordneten Magnetisierungs- bzw. Entmagnetisierungsstellen voneinander trennt. Die Entmagnetisierungsstelle besitzt in bekannter Weise antipolar ausgerichtete Magnete, von denen ein Entmagnetisierungsmagnetfeld ausgeht. Die Magnetisierungsstelle besitzt richtungspolarisierte Magnete, von denen ein Magnetisierungsfeld ausgeht. Die zwischen diesen Magneten angeordneten, in den Aufnahmeöffnungen steckenden Stahlschlüssel bewirken eine Abschirmung der beiden unterschiedlichen Magnetfelder gegeneinander, so daß auf zusätzliche Abschirmmittel verzichtet werden kann. Es kann daher bei Bedarf das Arbeitsende des jeweiligen Schraubwerkzeuges bestimmungsgemäß magnetisiert bzw. entmagnetisiert werden. Stets ist bei beiden Versionen eine Magnetisier-/Entmagnetisiervorrichtung an der Aufbewahrungsvorrichtung vorhanden. Bezüglich der Schraubwerkzeuge kann es sich um winkelförmig gebogene Innensechskantschlüssel handeln, deren längere Winkelschenkel in die Aufnahmeöffnungen im Klemmsitz eingesteckt sind. Zusätzlich zu den Aufnahmeöffnungen besitzt die Aufbewahrungsvorrichtung parallel zu den Achsen der Aufnahmeöffnungen angeordnete Magnete. Je nachdem, an welchen Magneten die Schraubwerkzeuge entlangbewegt werden, findet ein Magnetisieren bzw. Entmagnetisieren des Schraubwerkzeuges statt. Im Detail sieht dies so aus, daß die Magnetisier-/Entmagnetisiervorrichtung mindestens eine parallel zu den Achsen der Aufnahmeöffnungen verlaufende Führung ausbildet. An dieser wird das Schraubwerkzeug entlangbewegt, um den gewünschten Magnetisiereffekt zu erhalten. Weiterhin ist vorgesehen, daß die Führung als Ergänzungsöffnung oder Rinne ausgebildet ist. Wenn die Führung ebenflächige Abschnitte ausbildet, kommt dieses der Aufbewahrung von im Querschnitt sechseckförmigen Innensechskantschlüsseln entgegen, da Sechskantflächen in unmittelbare Nachbarschaft zu den Magneten gelangen können. Gebrauchsvorteilhaft erweist es sich, daß die Magnetisier-/Entmagnetisiervorrichtung zwei Führungen, je eine zum Magnetisieren und eine zum Entmagnetisieren ausbildet, welche an voneinander abgewendeten Endbereichen der Aufbewahrungsvorrichtung liegen. Eine Alternativlösung zeichnet sich dadurch aus, daß die Magnetisier-/Entmagnetisiervorrichtung von einer Gehäuseschale ausgebildet ist. Bezüglich der Ergänzungsöffnung ist noch festzustellen, daß sie so groß beschaffen ist, daß sie alle Größen der von der Aufbewahrungsvorrichtung aufgenommenen Schraubwerkzeuge abdeckt. Zum Zwecke eines Magnetisierens des jeweiligen Schraubwerkzeuges wird dieses in die Magnetisiervorrichtung eingesteckt, wobei die Molekularmagnete des Schraubwerkzeuges ausgerichtet werden. Da es sich bezüglich des Schraubwerkzeuges um Stahl, also um einen magnetisch harten Körper handelt, ergeben sich gute Magnetisierergebnisse, selbst bei räumlich kleiner Magnetisiervorrichtung. Ebenso ist es möglich, ein Entmagnetisieren vorzunehmen, wobei die Molekularmagnete wieder in den ungeordneten Zustand zurückfallen. Erfindungsgemäß ist vorgesehen, daß die Magnetisier-/Entmagnetisiervorrichtung zwei axial hintereinanderliegende Hülsenabschnitte ausbildet, wobei der eine Hülsenabschnitt mit gleichgerichteten Magneten und der andere Hülsenabschnitt mit ungleichgerichteten Magneten ausgerüstet ist. Bei Einstecken des Schraubwerkzeuges in den Hülsenabschnitt mit gleichgerichteten Magneten erfolgt daher die Magnetisierung des Schraubwerkzeuges. Wird dieses in den Hülsenabschnitt mit den ungleichgerichteten Magneten eingeführt, werden die Molekularmagnete ungeordnet, was einem Entmagnetisieren entspricht. Bei einer Version sind die Hülsenabschnitte durch ein mittleres Bodenstück voneinander getrennt. Es ist dabei vorgesehen, daß die Hülsenabschnitte im Preßsitz in Zylinderöffnungen eingesteckt sind. Letztere verlaufen parallel zu den die Schraubwerkzeuge enthaltenden Aufnahmeöffnungen. Für die Aufbewahrungsvorrichtung eignet sich insbesondere entsprechender Kunststoff, welcher durch Spritzen in seine Form gebracht wird. Dabei können die Zylinderöffnungen mitberücksichtigt werden verbunden mit einer preislich günstigen Fertigung der Aufbewahrungsvorrichtung. Nach dem Spritzvorgang sind dann die Hülsenabschnitte im Preßsitz in die Zylinderöffnungen einzusetzen einhergehend damit, daß die Aufbewahrungsvorrichtung bereits mit der Magnetisier-/Entmagnetisiervorrichtung ausgestattet ist. Ein weiteres vorteilhaftes Merkmal ist darin zu sehen, daß die Hülsenabschnitte durch eine Spanreinigungsöffnung miteinander verbunden sind. Etwaige aufgrund der Magnetwirkung anhaftende Spanteile können dadurch ausgeschoben bzw. ausgeblasen werden, so daß die Arbeitsweise der Magnetisier-/Entmagnetisiervorrichtung nicht verfälscht wird. Schließlich ist es erfindungsgemäß noch von Vorteil, daß die Magnetisier-/Entmagnetisiervorrichtung eine beidseitig offene Zylinderöffnung ist mit randseitig angeordneten Magneten. Auch hier ist vorgesehen, daß die eine Teillänge der Zylinderöffnung gleichgerichtete und die andere Teillänge ungleichgerichtete Magnete enthält.

Nachstehend werden mehrere Ausführungsbeispiele der Erfindung anhand der Zeichnungen erläutert. Es zeigt
- Fig. 1: in vergrößerter Darstellung eine erfindungsgemäß ausgebildete Aufbewahrungsvorrichtung für Innensechskantschlüssel in Ansicht, betreffend die erste Ausführungsform,
- Fig. 2: eine Draufsicht auf die Aufbewahrungsvorrichtung,
- Fig. 3: den Schnitt nach der Linie III-III in Fig. 2,
- Fig. 4: den Schnitt nach der Linie IV-IV in Fig. 3,
- Fig. 5: einen der Fig. 3 vergleichbaren Schnitt, jedoch die zweite Ausführungsform betreffend,
- Fig. 6: einen ebenfalls der Fig. 3 entsprechenden Längsschnitt unter Veranschaulichung der dritten Ausführungsform,
- Fig. 7: in vergrößerter Darstellung eine Aufbewahrungsvorrichtung gemäß der vierten Ausführungsform, teilweise aufgebrochen,
- Fig. 8: eine Draufsicht auf Fig. 7,
- Fig. 9: eine Ansicht der fünften Ausführungsform der Aufbewahrungsvorrichtung,
- Fig. 10: eine Draufsicht auf Fig. 9,
- Fig. 11: die der Fig. 9 entsprechende Darstellung, wobei die Ergänzungsöffnungen zur Halterung von Schraubwerkzeugen herangezogen sind und
- Fig. 12: eine Draufsicht auf Fig. 11.

Die in den Fig. 1 bis 4 veranschaulichte Aufbewahrungsvorrichtung, betreffend die erste Ausführungsform, ist als Ganzes mit der Bezugsziffer 1 bezeichnet. Sie besitzt zwei Reihen hintereinander angeordneter Aufnahmeöffnungen 2, wobei jede Reihe etwa auf einer Bogenbahn liegt, vergl. Fig. 2. Der Querschnitt der Aufnahmeöffnungen 2 jeder Reihe vergrößert sich dabei von rechts nach links derart, daß die Aufnahmeöffnungen 2 der unteren Reihe kleiner sind als diejenigen der oberen Reihe. Die Aufnahmeöffnungen 2 dienen zum Einstecken entsprechend groß dimensionierter Schraubwerkzeuge 3, die beim dargestellten Ausführungsbeispiel als winkelförmig gebogene Innensechskantschlüssel gestaltet sind, deren längere Winkelschenkel in die Aufnahmeöffnungen 2 im Klemmsitz eingesteckt sind. Hierzu besitzt jede Aufnahmeöffnung 2 eine querschnittsreduzierte Zone 4, welche von einem in die Aufnahmeöffnung 2 einwärts gerichteten Kragen gebildet ist, innerhalb welchem das Schraubwerkzeug 3 mit seinen Eckkanten mit Klemmsitz einliegt.

Parallel und benachbart zur links außenliegenden, querschnittsgrößten Aufnahmeöffnung erstreckt sich eine zusätzliche, gegenüber allen anderen Aufnahmeöffnungen 2 durchmessergrößere Ergänzungsöffnung E, E1 einer integrierten Magnetisier-/Entmagnetisiervorrichtung 5. Letztere bildet zwei axial hintereinanderliegende Hülsenabschnitte 6, 7 aus. Der gemäß Darstellung in Fig. 3 obenliegende Hülsenabschnitt 6 ist dabei mit gleichgerichteten Magneten und der andere Hülsenabschnitt 7 mit ungleichgerichteten Magneten ausgerüstet. Bezüglich der Magnete kann es sich dabei um Magnetisierungspunkte handeln. Wie Fig. 3 veranschaulicht, sind die Hülsenabschnitte 6, 7 durch ein mittleres Bodenstück 8 voneinander getrennt. Zur Aufnahme der Hülsenabschnitte 6, 7 weist die Aufbewahrungsvorrichtung koaxial zueinander verlaufende Zylinderöffnungen 9, 10 auf, in welche die Hülsenabschnitte 6 bzw. 7 im Preßsitz eingesteckt sind. Die nach außen weisenden Enden der Hülsenabschnitte 6, 7 stellen dabei die jeweilige Ergänzungsöffnung E, E1 zum Einführen der Schraubwerkzeuge 3 dar.

Ist eine Magnetisierung des jeweiligen Arbeitsendes des Schraubwerkzeuges 3 erwünscht, so ist das Arbeitsende des Schraubwerkzeuges 3 in die Ergänzungsöffnung E der Magnetisiervorrichtung einzustecken, und zwar in den dortigen Hülsenabschnitt 6 mit den gleichgerichteten Magneten. Es werden dort die Molekularmagnete des Schraubwerkzeuges ausgerichtet, also das Arbeitsende magnetisiert. Ein Entmagnetisieren dagegen verlangt das Einstecken des jeweiligen Arbeitsendes des Schraubwerkzeuges 3 in die Ergänzungsöffnung E1 der Entmagnetisiervorrichtung, und zwar in den dortigen Hülsenabschnitt 7, wo aufgrund der ungleichgerichteten Magneten einhergehend die Entmagnetisierung des Arbeitsendes erfolgt. Stets ist daher die Magnetisier-/Entmagnetisiervorrichtung 5 bei Vorhandensein der Aufbewahrungsvorrichtung 1 zur Hand, was die Aufbewahrungsvorrichtung 1 sehr gebrauchsvorteilhaft gestaltet.

Die zweite Ausführungsform gemäß Fig. 5 unterscheidet sich von der ersten Ausführungsform darin, daß die beiden Hülsenabschnitte 6, 7 der Aufbewahrungsvorrichtung 1' durch eine Spanreinigungsöffnung 11 miteinander verbunden sind. Deren Durchmesser entspricht dem Innendurchmesser der Hülsenabschnitte 6, 7, deren einander benachbarte Enden sich an einem einwärts gerichteten Kragen 12 zwischen den Zylinderöffnungen 9, 10 abstützen. Etwaige Spanteilchen können demgemäß aus den Hülsenabschnitten 6, 7 bspw. durch Ausblasen entfernt werden.

Gemäß der dritten Ausführungsform in Fig. 6 tragen gleiche Bauteile gleiche Bezugsziffern. Die Magnetisier-/Entmagnetisiervorrichtung 5' der Aufbewahrungsvorrichtung 1'' ist nun eine beidseitig offene Zylinderöffnung 13 mit wandseitig angeordneten Magneten 14, 15. Die obere Teillänge der Zylinderöffnung 14 nimmt dabei gleichgerichtete Magnete 14 auf, während die untere Teillänge der Zylinderöffnung 15 mit ungleichgerichteten Magneten 15 bestückt ist, vergl. Fig. 6. Diese Magnete 14, 15 werden von der Innenwandung der Zylinderöffnung 13 aufgenommen.

Auch bei dieser Version kann eine Magnetisierung bzw. Entmagnetisierung des Arbeitsendes des Schraubwerkzeuges 3 vorgenommen werden.

Die in den Fig. 7 und 8 veranschaulichte Aufbewahrungsvorrichtung 16 beinhaltet ein Gehäuse 17, welches teilweise von einer eine Magnetisier-/Entmagnetisiervorrichtung 18 bildenden Gehäuseschale umfaßt ist. Anstatt einer zweiteiligen Ausgestaltung von Gehäuse 17 und Gehäuseschale 18 wäre es jedoch auch möglich, diese materialeinheitlich zu gestalten. Die Gehäuseschale 18 umfaßt die Schmalkanten des Gehäuses 17 sowie die konkave Seitenfläche 17' des Gehäuses. Die der konkaven Seitenfläche 17' gegenüberliegende Gehäusewandung ist dagegen nur bereichsweise von Vorsprüngen 18', 18'' der Gehäuseschale 18 umgriffen. In dem Gehäuse sind, wie bei der vorangegangenen Ausführungsform, zwei Reihen hintereinander angeordneter Aufnahmeöffnungen 2 vorgesehen, welche zum Einstecken entsprechend groß dimensionierter Schraubwerkzeuge 3 dienen. Abweichend gegenüber den vorbeschriebenen Ausführungsformen dient auch die gemäß Fig. 8 links außenliegende Öffnung als Aufnahmeöffnung 2 zum Einstecken eines Schraubwerkzeuges, im vorliegenden Fall eines querschnittsangepaßten Innensechskantschlüssels.

Die Magnetisier-/Entmagnetisiervorrichtung 18 besitzt an den voneinander abgewendeten Endbereichen je eine Führung 19, 20, welche parallel zu den Achsen der Aufnahmeöffnungen 2 verlaufen. Gemäß dieser Ausführungsform sind die Führungen 19, 20 als offene Rinnen gestaltet, welche ebenflächige Abschnitte a, b, c ausbilden. Weiterhin besitzt die Magnetisier-/Entmagnetisiervorrichtung 18 parallel zu den Achsen der Aufnahmeöffnungen 2 angeordnete Magnete 21, 22. Diese verlaufen ebenfalls parallel zu den ebenflächigen Abschnitten b der Rinnen 19, 20. Bezüglich des Magneten 21 handelt es sich um einen gleichgerichteten Magneten, während der andere Magnet 22 als ungleich gerichteter Magnet gestaltet ist. Das bedeutet, daß der Magnet 21 zum Magnetisieren und der andere Magnet 22 zum Entmagnetisieren eines Schraubwerkzeuges 3 dient.

Zum Magnetisieren des jeweiligen Arbeitsendes des Schraubwerkzeuges 3 ist dieses in den Bereich der Führung 19 zu bringen, wobei die Molekularmagnete des Schraubwerkzeuges ausgerichtet, also das Arbeitsende magnetisiert wird. Zum Entmagnetisieren desselben ist das Arbeitsende in die Führungsrinne 20 einzubringen.. Ebenso kann die Führungsrinne 19 dazu dienen, Schrauben selbst zu magnetisieren.

Die in Fig. 9 und 10 dargestellte fünfte Ausführungsform der Aufbewahrungsvorrichtung 16' entspricht weitgehend der vierten Ausführungsform. Daher tragen gleiche Bauteile gleiche Bezugsziffern. Die Führungen 23, 24 der Magnetisier-/Entmagnetisiervorrichtung 18 sind nun als ringsum geschlossene Ergänzungsöffnungen mit sechseckigem Querschnitt gestaltet. Ferner verlaufen die Führungen 23, 24 parallel zu den Achsen der Aufnahmeöffnungen 2. Den Führungen 23, 24 sind innerhalb der ebenfalls als Gehäuseschale gestalteten Magnetisier-/Entmagnetisiervorrichtung 18 Magnete 25, 26 zugeordnet derart, daß der Magnet 25 zum Magnetisieren und der Magnet 26 zum Entmagnetisieren der Arbeitsenden der Werkzeuge 3 dient. Aufgrund der sechseckigen Querschnittsgestaltung der Führungen 23, 24 liegen ebenfalls ebenflächige Abschnitte vor. Auf diese Weise ist es möglich, daß zumindest ein ebenflächiger Abschnitt parallel zu einer Magnetfläche verläuft, vergl. Fig. 10. Das Magnetisieren bzw. Entmagnetisieren geschieht in äquivalenter Weise.

Beiden vorgenannten Ausführungsformen ist gemeinsam, daß durch die als Gehäuseschale gestaltete Magnetisier-/Entmagnetisiervorrichtung 18 eine vergrößerte Standfläche der Aufbewahrungsvorrichtung 16, 16' vorliegt.

In Fig. 11 und 12 ist unter Einbezug der Aufbewahrungsvorrichtung 16' veranschaulicht, daß die Führungen 23, 24 zur Halterung von weiteren Schraubwerkzeugen 27, 28 herangezogen werden können. Bezüglich des Schraubwerkzeuges 27 handelt es sich bspw. um einen Schraubendrehereinsatz, während das Schraubwerkzeug 28 einen Halter für Schraubendrehereinsätze darstellt. In äquivalenter Weise wäre es möglich, auch den Führungen 19, 20 der Aufbewahrungsvorrichtung 16 Schraubwerkzeuge 27, 28 zuzuordnen.

Bei getrennter Ausgestaltung von Gehäuse 17 und Magnetisier-/Entmagnetisiervorrichtung 18 wäre es möglich, diese beiden Teile in unterschiedlicher Farbgebung zu gestalten.

## Patentansprüche

1. Aufbewahrungsvorrichtung für eine Vielzahl (Sortiment) im wesentlichen gleichartiger Schraubwerkzeuge (3) unterschiedlicher Größe, mit einer jedem Schraubwerkzeug (3) zugeordneter Aufnahmeöffnung (2), **dadurch gekennzeichnet, daß** die Aufbewahrungsvorrichtung (1, 1', 1'') eine Magnetisier-/Entmagnetisiervorrichtung (5, 5') ausbildet mit einer als Rinne (19, 20) ausgebildeten Führung (19, 20).

2. Aufbewahrungsvorrichtung für eine Vielzahl (Sortiment) im wesentlichen gleichartiger Schraubwerkzeuge (3) unterschiedlicher Größe, mit einer jeden Schraubwerkzeug (3) zugeordneter Aufnahmeöffnung (2), **dadurch gekennzeichnet, daß** die Aufbewahrungsvorrichtung (1, 1', 1'') eine Magnetisier-/Entmagnetisiervorrichtung (5, 5') ausbildet, die am Ende der von den Aufnahmeöffnungen (2) gebildeten Reihe liegt mit einer parallel zu den Achsen der Aufnahmeöffnungen (2) verlaufenden Führung (19, 20; 23, 24; E, E1).

3. Aufbewahrungsvorrichtung nach Anspruch 1 oder 2, **dadurch gekennzeichnet, daß** die Aufnahmeöffnungen (2) für die Schraubwerkzeuge (3) zwischen einer Magnetisierungs- und Entmagnetisierungsstelle (21, 22; 25, 26) liegen.

4. Aufbewahrungsvorrichtung nach Anspruch 1, 2 oder 3, **dadurch gekennzeichnet, daß** die Magnetisier- /Entmagnetisiervorrichtung (5, 5', 18) parallel zu den Achsen der Aufnahmeöffnungen (2) angeordnete Magnete besitzt.

5. Aufbewahrungsvorrichtung nach Anspruch 1, 3 oder 4 **dadurch gekennzeichnet, daß** die Magnetisier-/Entmagnetisiervorrichtung (5, 5', 18) mindestens eine parallel zu den Achsen der Aufnahmeöffnungen (2) verlaufende Führung (E, E1, 19, 20, 23, 24) ausbildet.

6. Aufbewahrungsvorrichtung nach einem der Ansprüche 2 bis 5, **dadurch gekennzeichnet, daß** die Führung (E, E1, 23, 24) als Ergänzungsöffnung ausgebildet ist.

7. Aufbewahrungsvorrichtung nach einem der vorhergehenden Ansprüche, **dadurch gekennzeichnet, daß** die Führung (19, 20, 23, 24) ebenflächige Abschnitte ausbildet.

8. Aufbewahrungsvorrichtung nach einem der vorhergehenden Ansprüche, **dadurch gekennzeichnet, daß** die Magnetisier-/Entmagnetisiervorrichtung (18) zwei Führungen (19, 20, 23, 24), je eine zum Magnetisieren und eine zum Entmagnetisieren ausbildet, welche an voneinander abgewendeten Endbereichen der Aufbewahrungsvorrichtung (16, 16') liegen.

9. Aufbewahrungsvorrichtung nach einem der vorhergehenden Ansprüche, **dadurch gekennzeichnet, daß** die Magnetisier-/Entmagnetisiervorrichtung (18) von einer Gehäuseschale ausgebildet ist.

10. Aufbewahrungsvorrichtung nach einem der vorhergehenden Ansprüche, **gekennzeichnet durch** eine zusätzliche, gegenüber allen anderen Aufnahmeöffnungen (2) durchmessergrößere, parallel zu dieser angeordnete Ergänzungsöffnung (E, E1) einer integrierten Magnetisier-/Entmagnetisiervorrichtung (5, 5').

11. Aufbewahrungsvorrichtung nach einem der. vorhergehenden Ansprüche, **dadurch gekennzeichnet, daß** die Magnetisier-/Entmagnetisiervorrichtung (5) zwei axial hintereinanderliegende Hülsenabschnitte (6, 7) ausbildet, wobei der eine Hülsenabschnitt (6) mit gleichgerichteten Magneten und der andere Hülsenabschnitt (7) mit ungleichgerichteten Magneten ausgerüstet ist.

12. Aufbewahrungsvorrichtung nach Anspruch 11, **dadurch gekennzeichnet, daß** die Hülsenabschnitte (6, 7) durch ein mittleres Bodenstück (8) voneinander getrennt sind.

13. Aufbewahrungsvorrichtung nach Anspruch 12, **dadurch gekennzeichnet, daß** die Hülsenabschnitte (6, 7) im Preßsitz in Zylinderöffnungen (9, 10) eingesteckt sind.

14. Aufbewahrungsvorrichtung nach einem der Ansprüche 11 oder 12, **dadurch gekennzeichnet, daß** die Hülsenabschnitte (6, 7) durch eine Spanreinigungsöffnung (11) miteinander verbunden sind.

15. Aufbewahrungsvorrichtung nach einem der vorhergehenden Ansprüche 11 bis 14, **dadurch gekennzeichnet, daß** die Magnetisier-/Entmagnetisiervorrichtung (5') eine beidseitig offene Zylinderöffnung (13) ist mit randseitig angeordneten Magneten (14, 15).

## Claims

1. A storage device for a multiplicity (assortment) of substantially similar screw tools (3) differing in size, having one receiving opening (2) assigned to each screw tool (3), **characterized in that** the storage device (1, 1', 1") provides a magnetizing/demagnetizing device (5, 5') with a guide (19, 20) formed as a channel (19, 20).

2. A storage device for a multiplicity (assortment) of substantially similar screw tools (3) differing in size, having one receiving opening (2) assigned to each screw tool (3), **characterized in that** the storage device (1,1',1") provides a magnetizing/demagnetizing device (5, 5') which lies at the end of the row formed by the receiving openings (2), with a guide (19, 20; 23, 24; E, E1) running parallel to the axes of the receiving openings (2).

3. A storage device according to Claim 1 or 2, **characterized in that** the receiving openings (2) for the screw tools (3) lie between a magnetizing location and a demagnetizing location (21, 22; 25, 26).

4. A storage device according to Claim 1, 2 or 3, **characterized in that** the magnetizing/demagnetizing device (5, 5', 18) has magnets disposed parallel to the axes of the receiving openings (2).

5. A storage device according to Claim 1, 3 or 4, **characterized in that** the magnetizing/demagnetizing device (5, 5', 18) provides at least one guide (E, E1, 19, 20, 23, 24) running parallel to the axes of the receiving openings (2).

6. A storage device according to one of Claims 2 to 5, **characterized in that** the guide (E, E1 23, 24) is formed as a supplementary opening.

7. A storage device according to one of the preceding claims, **characterized in that** the guide (19, 20, 23, 24) provides planar sections.

8. A storage device according to one of the preceding claims, **characterized in that** the magnetizing/demagnetizing device (18) provides two guides (19, 20, 23, 24), one for magnetizing and one for demagnetizing, said guides being located at end regions of the storage device (16, 16') which are directed away from one another.

9. A storage device according to one of the preceding claims, **characterized in that** the magnetizing/demagnetizing device (18) is formed by a housing shell.

10. A storage device according to one of the preceding claims, **characterized by** an additional supplementary opening (E, E1), which is larger in diameter than all of the other receiving openings (2), is disposed parallel to said openings and belongs to an integrated magnetizing/demagnetizing device (5, 5').

11. A storage device according to one or more of the preceding claims, **characterized in that** the magnetizing/ demagnetizing device (5) provides two sleeve sections (6, 7) lying axially one behind the other, the one sleeve section (6) being fitted with unidirectional magnets and the other sleeve section (7) being fitted with non-unidirectional magnets.

12. A storage device according to Claim 11, **characterized in that** the sleeve sections (6, 7) are separated from one another by a central base piece (8).

13. A storage device according to Claim 12, **characterized in that** the sleeve sections (6, 7) are inserted into cylindrical openings (9, 10) with a press fit.

14. A storage device according to one of Claims 11 or 12, **characterized in that** the sleeve sections (6, 7) are connected to one another by a chip-cleaning opening (11).

15. A storage device according to one or more of the preceding Claims 11 to 14, **characterized in that** the magnetizing/demagnetizing device (5') is a cylindrical opening (13) which is open at both ends, with magnets (14,15) disposed on the side.

## Revendications

1. Dispositif de rangement pour une pluralité (un assortiment) d'outils de vissage (3), sensiblement du même type, de taille différente, avec une ouverture de réception (2) associée à chaque outil de vissage (3), **caractérisé en ce que** le dispositif de logement (1, 1', 1") forme un dispositif de magnétisation/ démagnétisation (5, 5') avec un guidage (19, 20) réalisé sous la forme de goulotte (19, 20).

2. Dispositif de rangement pour une pluralité (un assortiment) d'outils de vissage (3), sensiblement du même type, de taille différente, avec une ouverture de réception (2) associée à chaque outil de vissage (3), **caractérisé en ce que** le dispositif de logement (1, 1', 1") forme un dispositif de magnétisation/ démagnétisation (5, 5'), placé à l'extrémité de la rangée, formée par les ouvertures de réception (2), avec une pluralité de guidages (19, 20; 23, 24; E, E1) s'étendant parallèlement aux axes des ouvertures de réception (2).

3. Dispositif de rangement selon la revendication 1 ou 2, **caractérisé en ce que** les ouvertures de réception (2), prévues pour les outils de vissage (3), sont placées entre un emplacement de magnétisation et un emplacement de démagnétisation (21, 22; 25, 26).

4. Dispositif de rangement selon la revendication 1, 2 ou 3, **caractérisé en ce que** les dispositifs de magnétisation/démagnétisation (5, 5', 18) comportent des aimants disposés parallèlement aux axes des ouvertures de réception (2).

5. Dispositif de rangement selon la revendication 1, 3 ou 4, **caractérisé en ce que** le dispositif de magnétisation/démagnétisation (5, 5', 18) forme au moins un guidage (E, E1, 19, 20, 23, 24) s'étendant parallèlement aux axes des ouvertures de réception (2).

6. Dispositif de rangement selon l'une des revendications 2 à 5, **caractérisé en ce que** le guidage (E, E1, 23, 24) est réalisé sous la forme d'ouverture complémentaire.

7. Dispositif de rangement selon l'une des revendications précédentes, **caractérisé en ce que** le guidage (19, 20, 23, 24) forme des tronçons à surface plane.

8. Dispositif de rangement selon l'une des revendications précédentes, **caractérisé en ce que** le dispositif de magnétisation/démagnétisation (18) forme deux guidages (19, 20, 23, 24), respectivement un pour magnétiser et un pour démagnétiser, guidages placés sur des zones d'extrémité, opposées l'une à l'autre, du dispositif de rangement (16, 16').

9. Dispositif de rangement selon l'une des revendications précédentes, **caractérisé en ce que** le dispositif de magnétisation/démagnétisation (18) est formé par une coque de boîtier.

10. Dispositif de rangement selon l'une des revendications précédentes, **caractérisé par** une ouverture complémentaire (E, E1) supplémentaire, de diamètre plus grand que celui de la totalité des autres ouvertures de réception (2), disposée parallèlement à celles-ci, d'un dispositif de magnétisation/démagéntisation (5, 5') intégré.

11. Dispositif de rangement selon l'une des revendications précédentes, **caractérisé en ce que** le dispositif de magnétisation/démagnétisation (5) forme deux tronçons de douille (6, 7) placés l'un derrière l'autre, un premier tronçon de douille (6) étant muni d'aimants orientés dans le même sens et l'autre tronçon de douille (7) étant muni d'aimants orientés dans un sens différent.

12. Dispositif de rangement selon la revendication 11, **caractérisé en ce que** les tronçons de douille (6, 7) sont séparés les uns des autres par une pièce de fond (8) centrale.

13. Dispositif de rangement selon la revendication 12, **caractérisé en ce que** les tronçons de douille (6, 7) sont enfichés, par un montage pressé, dans des ouvertures cylindriques (9, 10).

14. Dispositif de rangement selon l'une des revendications 11 ou 12, **caractérisé en ce que** les tronçons de douille (6, 7) sont reliés ensemble par une ouverture d'enlèvement des copeaux (11).

15. Dispositif de rangement selon l'une des revendications 11 à 14 précédentes, **caractérisé en ce que** le dispositif de magnétisation/démagnétisation (5') est une ouverture cylindrique (13) ouverte des deux côtés, avec des aimants (14, 15) disposés en bordure.
